# EUROPÄISCHE PATENTSCHRIFT

(11) **EP 1 606 494 B1**
(45) Veröffentlichungstag und Bekanntmachung des Hinweises auf die Patenterteilung: **02.05.2007**
(21) Anmeldenummer: 04717097.2
(22) Anmeldetag: 04.03.2004
(51) Int. Cl.: F01D 5/28, F01D 5/18

(54) **KÜHLBARES SCHICHTSYSTEM**
COOLABLE LAYER SYSTEM
SYSTEME DE COUCHES POUVANT ETRE REFROIDI

(30) Priorität: 26.03.2003 EP 03006962
(43) Veröffentlichungstag der Anmeldung: 21.12.2005
(73) Patentinhaber: SIEMENS AKTIENGESELLSCHAFT, 80333 München (DE)
(72) Erfinder: GROSS, Heinz-Jürgen, 45478 Mülheim an der Ruhr (DE)
(86) Internationale Anmeldenummer: PCT/EP2004/002223
(87) Internationale Veröffentlichungsnummer: WO 2004/085799

(56) Entgegenhaltungen:
- EP-A- 1 215 183
- GB-A- 803 650
- US-A- 2 641 439
- US-A1- 2002 141 872
- US-B1- 6 214 248

## Beschreibung

Die Erfindung betrifft ein kühlbares Schichtsystem gemäß Oberbegriff des Anspruchs 1.

Aus der US-PS 5,080,557 ist ein Schichtsystem bekannt, bei dem unterhalb einer Wand eine poröse Struktur angeordnet ist, durch die ein Kühlmedium strömt. Dieser Schichtaufbau ist relativ dick und schlecht zu kühlen.

Die US-PS 5,820,337, die US-PS 5,640,767 sowie die US-PS 5,392,515 zeigen aus einem Substrat gebildete Turbinenschaufeln, bei denen unterhalb einer äußeren Wand, die dasselbe Material wie das Substrat aufweist, Kühlkanäle angeordnet sind. Die Kühlung der äußersten Beschichtung auf der äußeren Wand ist vielfach nicht ausreichend.

Die EP 1 007 271 B1 zeigt eine prallgekühlte Gasturbinenschaufel, die allerdings keine Kühlkanäle unterhalb der äußeren Wand aufweist. Die Erhebungen dienen zur Stützung der äußeren Wand und bilden keine Kühlkanäle.

Die US 2002/0141872 A1 offenbart ein kühlbares Schichtsystem gemäss dem Oberbegriff des Anspruchs 1.

Es ist daher Aufgabe der Erfindung, die Kühlung eines Schichtsystems zu verbessern.

Die Aufgabe wird gelöst durch ein kühlbares Schichtsystem gemäss Anspruch 1.

In den Unteransprüchen sind weitere vorteilhafte Maßnahmen zur Verbesserung des gekühlten Schichtsystems aufgelistet.

Die in den Unteransprüchen aufgelisteten Maßnahmen können in vorteilhafter Weise miteinander kombiniert werden.

Ausführungsbeispiele der Erfindung sind im folgenden erläutert.

Es zeigen
- FIG 1: ein erstes Ausführungsbeispiel des kühlbaren Schichtsystems,
- FIG 2: ein weiteres Ausführungsbeispiel eines kühlbaren Schichtsystems, und
- die FIG 3, 4, 6: weitere Modifikationen des kühlbaren Schichtsystems, und
- FIG 5: einen speziell ausgebildeten Kühlkanal.

Figur 1 zeigt ein kühlbares Schichtsystem 1.
Das Schichtsystem 1 weist ein Substrat 4 auf. Das Substrat 4 ist beispielsweise eine Keramik oder ein Metall, insbesondere eine Superlegierung (nickel- oder kobaltbasiert) für Gasturbinenbauteile (Turbinenschaufel, B-rennkammerauskleidung,..). Auf dem Substrat 4 ist zumindest eine Beschichtung 7 aufgebracht. Die Beschichtung 7 kann eine metallische MCrAlY-Beschichtung sein, wie sie bei Gasturbinenschaufeln verwendet wird (M= Cr oder Fe oder Ni; Y= Yttrium oder Seltenes Erdelement).
Darüber hinaus kann auf der Beschichtung 7 noch eine keramische Beschichtung, beispielsweise eine Wärmedämmschicht 9 (Fig. 6), aufgebracht sein.

Ausgehend von der Oberfläche 22 des Substrats 4 ist hier ) zumindest ein Kühlkanal 10 bspw. innerhalb der Beschichtung 7 ausgebildet, d.h. der Kühlkanal 10 entsteht durch Entfernen von Material der Beschichtung 7 oder durch Auftragen der Beschichtung 7 unter Aussparung eines entsprechenden Hohlraums.
Somit wird der größte Teil der Umfangsfläche des Kühlkanals 10 durch die Beschichtung 7 gebildet. Die Oberfläche 22 bleibt meistens unbearbeitet.

Eine Zufuhr von einem Kühlmedium erfolgt über eine Kühlmittelzufuhr 13, die zumindest im Substrat 4 ausgebildet ist und in zumindest einen Kühlkanal 10 führt.
Die Kühlkanäle 10 sind somit in der unmittelbaren Nähe einer äußeren Oberfläche, die mit einem Heißgas 8 in Kontakt treten kann, angeordnet. So kann die Beschichtung 7, die höheren Temperaturen ausgesetzt ist als das Substrat 4, besser gekühlt werden.

Die Figur 2 zeigt ein weiteres Ausführungsbeispiel eines kühlbaren Schichtsystems 1.
Hier sind die Kühlkanäle 10 nicht durch Kanäle innerhalb der Beschichtung 7, sondern bspw. durch Vertiefungen 23 im Substrat 4 angeordnet.
Die Beschichtung 7 bildet einen Teil der Innenfläche des Kühlkanals 10 und schließt diesen nach außen hin ab.

Ebenso ist es möglich, dass die Kühlkanäle 10 sowohl im Substrat 4 als auch in der Beschichtung 7 angeordnet sind.

Figur 6 zeigt Kühlkanäle 10 zwischen zwei Beschichtungen 7, 9.
Der Kühlkanal 10 kann auch durch eine Vertiefung 23 (gestrichelt angedeutet) in der Beschichtung 7 ausgebildet sein.

Die Kühlkanäle 10 gemäss Figuren 1, 6 werden beispielsweise wie folgt hergestellt.
Auf der Oberfläche 22 des Substrats 4 bzw. der Oberfläche der Beschichtung 7 werden Bahnen mit einem Füllmaterial gelegt, die im Querschnitt den herzustellenden Kühlkanälen 10 entsprechen.
Das Substrat 4 bzw. die Beschichtung 7 wird dann mit der Beschichtung 7 bzw. der Beschichtung 9 beschichtet (Plasmaspritzen, Physical Vapour Deposition (PVP), Chemical Vapour Deposition (CVD),...).
Anschließend werden die Bahnen mit dem Füllmaterial entfernt. Das Material für die Bahnen besteht beispielsweise aus Graphit, das nach der Beschichtung mit der Beschichtung 7, 9 ausgebrannt oder ausgelaugt werden kann.
Andere Materialien für das Füllmaterial sind möglich.

Für die Herstellung der Kühlkanäle 10 gemäss Figur 2 werden in die Oberfläche 22 des Substrats entsprechende Vertiefungen 23 eingebracht. Die Vertiefungen 23 werden bspw. mit einem Füllmaterial aufgefüllt, das verhindert, dass Material der Beschichtung 7 bei der Beschichtung des Substrats 4 in die Kühlkanäle 10 eindringt.
Nach der Aufbringung der Beschichtung 7 oder der Aufbringung einer äußeren Wand wird das Füllmaterial wieder entfernt, so dass die Kühlkanäle 10 entstehen.

Figur 3 zeigt die Anordnung von Kühlkanälen 10 gemäss Figuren 1, 2 und 6 auf einer Oberfläche eines Bauteils 1 (Schichtsystem).
Das Schichtsystem 1 ist beispielsweise eine Turbinenschaufel, die sich entlang einer radialen Richtung 16 erstreckt. Zumindest ein Kühlkanal 10 erstreckt sich in einer axialen Richtung 19, senkrecht (90°) zur radialen Richtung 16.

Die Kühlkanäle 10 können auch in einem von 90° abweichenden Winkel zur radialen Achse 16 verlaufen (FIG 4), bspw. etwa parallel zur radialen Richtung 16 (0°).
Es können sich auch alle Kühlkanäle (10) in einer Richtung erstrecken. Gruppen von Kühlkanälen können auch parallel zueinander verlaufen.

Figur 4 zeigt eine weitere Anordnungsmöglichkeit von Kühlkanälen 10 gemäss Figuren 1, 2 und 6 auf einer Oberfläche 22 oder einer Beschichtung 7 eines Bauteils 1.

Zumindest zwei Kühlkanäle 10 kreuzen sich und stehen miteinander in Verbindung, d.h. ein Kühlmedium kann aus den Kühlkanal 10 in einen anderen Kühlkanal 10 strömen. Dadurch sind aufwendige, mäanderförmige Kühlkanäle überflüssig, da durch das Kreuzmuster der Kühlkanäle 10 zumindest teilweise, insbesondere die gesamte zu kühlende Oberfläche des Bauteils 1 erfasst wird, d.h. das Kreuzmuster und die Kreuzungen der Kühlkanäle erstreckt sich zumindest teilweise oder ganz über oder unterhalb der zu kühlenden Oberfläche.
In Figur 4 sind bspw. acht Kreuzungen von Kühlkanälen 10 vorhanden.
Die zu kühlende Oberfläche kann ein Teilbereich oder die gesamte Oberfläche eines Schaufelblatts einer Turbinenschaufel (Bauteil 1) sein.
Wenn ein Kühlkanal 10 an einer Stelle verstopft ist, kann das Kühlmedium trotzdem über die anderen Kühlkanäle weiterfliessen.
Das Kühlmedium K strömt über ein Einlass bspw. in die Kühlkanäle 10' und 10" ein. Aus dem Kühlkanal 10" gelangt das Kühlmedium unmittelbar in den Kühlkanal 10 ''' und 10'''', usw..

Die Kühlkanäle 10 sind hier beispielsweise in Gruppen kreuzweise zueinander angeordnet, wobei die Kühlkanäle 10 innerhalb einer Gruppe parallel zueinander verlaufen.

Andere Anordnungen von sich kreuzenden Kühlkanälen 10 sind denkbar.
Auch können sich kreuzende Kühlkanäle 10 und mäanderförmige Kühlkanäle 10 eine zu kühlende Oberfläche erfassen, indem sich mäanderförmige Kühlkanäle an sich kreuzende Kühlkanäle anschliessen.

Figur 5 zeigt ein speziell ausgebildeten Kühlkanal 10, bspw. ausgehend von FIG 1.
Da der Kühlkanal 10 zumindest teilweise an die nicht dargestellte Beschichtung 7 oder an eine äußere Wand angrenzt, weist der Kühlkanal 10 des herzustellenden Schichtsystems 1 ohne Beschichtungen oder ohne äußere Wand an der Oberfläche 22 eine Öffnung 24 auf.
Der Winkel α zwischen der Oberfläche 22 und der Innenoberfläche des Kühlkanals 10 an der Öffnung 24 weist einen von 90° verschiedenen Wert auf. Dies bedeutet, dass der Kühlkanal 10 gegenüber der Oberfläche 22 Hinterschneidungen 26 aufweist.
Dadurch werden bei einem hohen thermischen Gradient zwischen äußerer heißer Beschichtung 7,9 oder der Wand und Kühlkanal 10 thermische Spannungen zwischen den Beschichtungen 7, 9 oder der Wand und dem Substrat 4 reduziert.
Ein solcher Kühlkanal 10 mit Hinterschneidungen 26 kann auch in der Beschichtung 7 angeordnet sein (FIG 6).

Ein Kühlkanal 10 mit Hinterschneidungen 26 in dem Substrat 4 wird beispielsweise mit einem Fräser oder Schleifkopf 25 hergestellt, der an einem Ende kugel-, halbkugel- oder kegelförmig ausgebildet ist, hergestellt.
Zuerst wird mit dem Fräser 25 oder einem anderen zylindrischen Bohrer ein Loch in dem Substrat 4 erzeugt, indem er in einer Bohrrichtung 29 nahezu senkrecht zur Oberfläche 22 des Substrats 4 bewegt wird. Dann erfolgt ein durch Hin- und Herbewegen des Fräsers 25 in einer Richtung 32 senkrecht zur Bohrrichtung 29, wie durch den Pfeil angedeutet, wodurch die Hinterschneidungen 26 im Substrat 4 erzeugt werden.
Die verschiedenen Stellungen des Fräsers 25 bei der Hin- und Herbewegung sind gestrichelt angedeutet.

## Patentansprüche

1. Kühlbares Schichtsystem (1),
zumindest bestehend aus
einem Substrat (4) und
zumindest einer Beschichtung (7) auf dem Substrat (4),
wobei Kühlkanäle (10) zur Kühlung verwendet werden,
wobei die Kühlkanäle (10) zumindest teilweise an die Beschichtung (7) angrenzen,
**dadurch gekennzeichnet, dass**
zumindest zwei Kühlkanäle (10) sich kreuzen,
wobei die Kühlkanäle (10', 10'', 10''', 10'''', 10''''') in Gruppen kreuzweise zueinander angeordnet sind, so dass durch die sich kreuzenden Kühlkanäle (10', 10'', 10''', 10'''', 10''''') die zu kühlende Oberfläche erfasst wird.

2. Kühlbares Schichtsystem nach Anspruch 1,
**dadurch gekennzeichnet, dass**
das kühlbare Schichtsystem (1) sich in einer radialen Richtung (16) erstreckt, und
dass zumindest ein Kühlkanal (10) einen Winkel von 0° zur radialen Ausrichtung (16) aufweist.

3. Kühlbares Schichtsystem nach Anspruch 1 oder 2,
**dadurch gekennzeichnet, dass**
das kühlbare Schichtsystem (1) sich in einer radialen Richtung (16) erstreckt, und
dass zumindest ein Kühlkanal (10) einen Winkel von 90° zur radialen Ausrichtung (16) aufweist.

4. Kühlbares Schichtsystem nach Anspruch 1, 2 oder 3,
**dadurch gekennzeichnet, dass**
das kühlbare Schichtsystem (1) sich in einer radialen Richtung (16) erstreckt, und
dass zumindest ein Kühlkanal (10) einen Winkel von größer 0° bis kleiner 90° zur radialen Ausrichtung (16) aufweist.

5. Kühlbares Schichtsystem nach Anspruch 1,
**dadurch gekennzeichnet, dass**
zumindest ein Kühlkanal (10) zumindest teilweise innerhalb der Beschichtung (7) angeordnet ist.

6. Kühlbares Schichtsystem nach einem oder mehreren der vorherigen Ansprüche.
**dadurch gekennzeichnet, dass**
zumindest ein Kühlkanal (10) zwischen zwei Beschichtungen (7, 9) angeordnet ist.

7. Kühlbares Schichtsystem nach Anspruch 1,
**dadurch gekennzeichnet, dass**
zumindest ein Kühlkanal (10) zumindest eine Hinterschneidung (26) aufweist.

## Claims

1. Coolable layer system (1),
at least comprising
a substrate (4) and
at least one coating (7) on the substrate (4),
cooling passages (10) being used for cooling purposes, the cooling passages (10) at least partially adjoining the coating (7),
**characterized in that**
at least two cooling passages (10) cross one another, so that the surface which is to be cooled is covered by the cooling passages (10) which cross one another.

2. Coolable layer system according to claim 1, **characterized in that**
the coolable layer system (1) extends in a radial direction (16), and
**in that** at least one cooling passage (10) is at an angle of 0° to the radial orientation (16).

3. Coolable layer system according to claim 1 or 2,
**characterized in that**
the coolable layer system (1) extends in a radial direction (16), and
**in that** at least one cooling passage (10) is at an angle of 90° to the radial orientation (16).

4. Coolable layer system according to claim 1, 2 or 3,
**characterized in that**
the coolable layer system (1) extends in a radial direction (16), and
**in that** at least one cooling passage (10) is at an angle of greater than 0° to less than 90° to the radial orientation (16).

5. Coolable layer system according to claim 1, **characterized in that**
at least one cooling passage (10) is arranged at least partially within the coating (7).

6. Coolable layer system according to one or more of the preceding claims,
**characterized in that**
at least one cooling passage (10) is arranged between two coatings (7, 9).

7. Coolable layer system according to claim 1, **characterized in that**
at least one cooling passage (10) includes at least one undercut (26).

## Revendications

1. Système (1) stratifié pouvant être refroidi,
au moins constitué
d'un substrat (4) et
d'au moins un revêtement (7) sur le substrat (4)
des canaux (10) de refroidissement étant utilisés pour refroidissement,
les canaux (10) de refroidissement étant voisins au moins en partie du revêtement (7),
**caractérisé en ce que**
au moins deux canaux (10) de refroidissement se croisent,
les canaux (10', 10", 10"', 10'''', 10''''') de refroidissement étant disposés en groupe en se croisant les uns les autres de sorte que la surface à refroidir soit prise par les canaux ((10', 10", 10"', 10'''', 10''''') de refroidissement qui se croisent.

2. Système stratifié pouvant être refroidi, suivant la revendication 1,
**caractérisé en ce que**
le système (1) stratifié pouvant être refroidi s'étend dans une direction (16) radiale, et
**en ce qu'**au moins un canal (10) de refroidissement fait un angle de 0° avec la direction (16) radiale.

3. Système stratifié pouvant être refroidi suivant la revendication 2,
**caractérisé en ce que**
le système (1) stratifié pouvant être refroidi s'étend dans une direction (16) radiale,
et
**en ce qu'**au moins un canal (10) de refroidissement fait un angle de 90° avec la direction (16) radiale.

4. Système stratifié pouvant être refroidi suivant la revendication 1, 2 ou 3,
**caractérisé en ce que**
le système (1) stratifié pouvant être refroidi s'étend dans une direction (16) radiale,
**en ce qu'**au moins un canal (10) de refroidissement fait un angle plus grand que 0° à plus petit que 90° avec la direction (16) radiale.

5. Système stratifié pouvant être refroidi suivant la revendication 1,
**caractérisé en ce que**
au moins un canal (10) de refroidissement est disposé au moins en partie à l'intérieur du revêtement (7) .

6. Système stratifié pouvant être refroidi suivant l'une ou plusieurs des revendications précédentes,
**caractérisé en ce que**
au moins un canal (10) de refroidissement est disposé entre deux revêtements (7, 9).

7. Système stratifié pouvant être refroidi suivant la revendication 1,
**caractérisé en ce que**
au moins un canal (10) de refroidissement a au moins une contre dépouille (26).
